# EUROPÄISCHE PATENTSCHRIFT

(11) **EP 3 093 826 B1**
(45) Veröffentlichungstag und Bekanntmachung des Hinweises auf die Patenterteilung: **10.07.2019**
(21) Anmeldenummer: 15167584.0
(22) Anmeldetag: 13.05.2015
(51) Int. Cl.: G07F 11/62, G07F 17/00, B65B 5/10

(54) **VORRICHTUNG ZUM VERPACKEN VON MEDIKAMENTENPORTIONEN**
DEVICE FOR PACKAGING OF MEDICAMENT PORTIONS
DISPOSITIF D'EMBALLAGE DE PORTIONS DE MÉDICAMENT

(43) Veröffentlichungstag der Anmeldung: 16.11.2016
(73) Patentinhaber: Becton Dickinson Rowa Germany GmbH, 53539 Kelberg (DE)
(72) Erfinder: Hellenbrand, Christoph, 56761 Kaifenheim (DE)
(74) Vertreter: Zenz Patentanwälte Partnerschaft mbB

(56) Entgegenhaltungen:
- EP-A1- 1 612 146
- EP-A1- 2 702 979
- EP-A1- 2 765 080
- WO-A1-2013/034504
- US-A1- 2003 057 225
- US-A1- 2004 226 855

## Beschreibung

Die vorliegende Erfindung betrifft eine Vorrichtung zum Verpacken von Medikamentenportionen.

Eine Art von Vorrichtungen zum Verpacken von Medikamentenportionen sind die sogenannten Blisterautomaten. Beispielsweise beschreibt die WO 2013/034504 A1 einen solchen Blisterautomaten. Die Vorrichtung gemäß der vorgenannten Druckschrift wird in Apotheken und Krankenhäusern oder, bei entsprechender Dimensionierung, auch in Blisterzentren verwendet und stellt automatisch Medikamentenzusammenstellungen aus mehreren Medikamentenportionen patientenindividuell gemäß den ärztlich verordneten Einnahmezeitpunkten zusammen. Die Vorrichtung verpackt Auftragsdaten entsprechende Medikamentenzusammenstellungen in aus einer Verpackungsmaterialbahn geformte Beutel, sogenannte Blisterbeutel, wobei diese Beutel als Strang von Blisterbeuteln (auch als "Blisterschlauch" bezeichnet) die Vorrichtung zur weiteren Verwendung verlassen. Ein Blisterbeutel entspricht dabei regelmäßig einem Einnahmezeitpunkt eines Patienten, d. h. enthält alle Medikamentenportionen, die ein Patient zu einer vorgegebenen Tageszeit einnehmen muss. Die Auftragsdaten selber können beispielsweise von Rezepten oder dergleichen abgeleitete Daten sein.

Die in der vorgenannten Druckschrift beschriebene Vorrichtung ist aufgrund ihrer speziellen Konstruktion geeignet, eine Vielzahl (mehrere Hundert) von Blisterbeuteln pro Stunde zu erzeugen und kommt daher insbesondere dort zur Anwendung, wo für eine Vielzahl von Patienten entsprechende Blisterbeutel zu erstellen sind. Ist die Anforderung an die Herstellungsgeschwindigkeit der Blisterbeutel nicht so hoch, kommen andere Blisterautomaten zur Anwendung, da die vorgenannte Vorrichtung zum Erreichen der hohen Verblisterungsgeschwindigkeit relativ aufwendig konstruiert ist. Bei den einfacheren Blisterautomaten ist eine Vielzahl von Speicher- und Abgabestationen in einer Matrix auf bzw. an einer Halteeinrichtung angeordnet. Von den Speicher- und Abgabestationen werden die Medikamentenportionen über eine zentrale Führungseinrichtung einer Verpackungsvorrichtung zugeführt, welche die bereitgestellten Medikamentenportionen verblistert. Alternativ können die bereitgestellten Medikamentenportionen auch auf eine andere Art verpackt werden.

Die Speicher- und Abgabestationen sind "von außen" an der Halteeinrichtung befestigt, und die von den Speicher- und Abgabestationen abgegebenen Medikamentenportionen gelangen über Medikamentenrutschen zu der zentralen Führungseinrichtung. Aufgrund der Vielzahl verschiedener Medikamente, die in den Speicher- und Abgabestationen gespeichert sein können, wird die Führungseinrichtung mit einer Vielzahl von unterschiedlichen Medikamentenfragmenten kontaminiert. Die Medikamentenfragmente können mit den Medikamentenportionen verblistert bzw. verpackt werden und können unerwünschte Nebenwirkungen oder allergische Reaktionen auslösen, wenn der Patient die Medikamentenzusammenstellung zu sich nimmt.

Es ist daher auch bei den Verpackungsvorrichtungen, deren Verpackungsgeschwindigkeit nicht so hoch ist, wie die der oben genannten Vorrichtung, ganz wesentlich, dass die Teile der Vorrichtung, die mit verschiedenen Medikamentenportionen in Kontakt geraten, regelmäßig gereinigt werden. Bei den bekannten Vorrichtungen ist dieser Reinigungsvorgang sehr zeitaufwendig, da die Vorrichtungen zunächst zum Teil auseinandergebaut werden müssen, um anschließend u.a. die zentrale Führungseinrichtung per Hand sorgfältig zu reinigen.

Die US 2004/0226855 A1 offenbart eine Vorrichtung zum Verpacken von Medikamentenportionen, welche eine Mehrzahl von Halbschränken mit jeweils einer Mehrzahl von Speicher- und Abgabestationen aufweist. Bei ihren Rückseiten weisen die Halbschränke Vorsprünge und Nuten auf, die bei Ausrichten von zwei Halbschränken aneinander Führungseinrichtungen definieren. Zur Reinigung der von den Nuten und Vorsprüngen definierten Führungseinrichtungen müssen die Halbschränke voneinander getrennt werden; eine Entnahme und ein Ersetzen von verschmutzten Führungseinrichtungen ist aufgrund der Bauweise der Vorrichtung nicht möglich.

Es ist Aufgabe der vorliegenden Erfindung, eine Vorrichtung zum Verpacken von Medikamentenportionen bereitzustellen, bei welcher reinigungsbedingte Ausfallzeiten vermindert sind.

Die Aufgabe wird erfindungsgemäß gelöst durch eine Vorrichtung zum Verpacken von Medikamentenportionen gemäß Patentanspruch 1. Die erfindungsgemäße Vorrichtung umfasst eine Rahmenstruktur, an welcher zumindest eine Führungseinrichtung befestigt ist, wobei die Führungseinrichtung eine Mehrzahl von Aufnahmeöffnungen und zumindest eine Abgabeöffnung aufweist. Bei der erfindungsgemäßen Vorrichtung ist die Führungseinrichtung ein eigenständiges Bauteil, das bei der Bildung bzw. Stützung einer Grundstruktur der Vorrichtung mitwirken kann, jedoch nicht notwendig für die Grundstruktur als solche ist.

Die Vorrichtung umfasst ferner eine Mehrzahl von Speicher- und Abgabestationen zum Abgeben einzelner Medikamentenportionen, wobei diese Speicher- und Abgabestationen einen Vorratsspeicher für Medikamentenportionen und eine Abgabestation mit einem Medikamentenabgabekanal zum Abgeben von einzelnen Medikamentenportionen aufweisen. Die einzelnen Speicher- und Abgabestationen sind mit einer Steuereinrichtung verbunden, und auf einen Steuerbefehl dieser Steuereinrichtung hin können von jeder Speicher- und Abgabestation einzelne Medikamentenportionen abgegeben werden.

Die Vorrichtung umfasst ferner eine Halteeinrichtung für die Speicher- und Abgabestationen, wobei die Halteeinrichtung eine Mehrzahl von Halterungen aufweist, bei welchen jeweils eine Medikamentenrutsche mit einer Aufnahmeöffnung und einer Abgabeöffnung sowie eine Speicher- und Abgabestation angeordnet sind, und zwar derart, dass die Aufnahmeöffnungen der Medikamentenrutschen den Medikamentenabgabekanälen der Abgabestationen und die Abgabeöffnungen der Medikamentenrutschen den Aufnahmeöffnungen der zumindest einen Führungseinrichtung zugeordnet sind. Mit anderen Worten, die Medikamentenrutschen bilden das Bindeglied zwischen dem Medikamentenabgabekanal einer Speicher- und Abgabestation und der Führungseinrichtung, d.h. vereinzelte Medikamentenportionen gelangen über eine Medikamentenrutsche in die Führungseinrichtung.

Zum Aufnehmen von Medikamentenportionen von der zumindest einen Führungseinrichtung und Weiterleiten an eine Verpackungsstation, welche die bereitgestellten Medikamentenportionen verpackt, umfasst die Vorrichtung schließlich eine Sammelvorrichtung. Die Art und Weise der Ausführung der Sammelvorrichtung ist für die vorliegende Erfindung nicht maßgeblich. So kann es sich beispielsweise um ein unter der zumindest einen Führungseinrichtung angeordnetes Band oder einen Trichter handeln, welches bzw. welcher die abgegebenen Medikamentenportionen zu der Verpackungsvorrichtung leitet.

Aufgrund der Vielzahl der unterschiedlichen Medikamentenportionen, die von den Speicher- und Abgabestationen in die zumindest eine Führungseinrichtung abgegeben werden, ist diese rasch mit Medikamentenfragmenten verunreinigt. Je höher der Grad der Verunreinigung mit Medikamentenfraktionen, desto größer die Gefahr, dass Medikamentenfragmente mit den zusammengestellten Medikamentenportionen verpackt werden. Eine regelmäßige Reinigung der Führungseinrichtung ist daher notwendig. Um eine solche Reinigung zu vereinfachen und damit die Ausfallzeiten der Vorrichtung zu verringern ist vorgesehen, dass die Führungseinrichtung lösbar an der Rahmenstruktur angeordnet bzw. befestigt ist. Ferner ist erfindungsgemäß vorgesehen, dass die zumindest eine Halteeinrichtung und die Rahmenstruktur derart an bzw. in der Vorrichtung befestigt sind, dass die Halteeinrichtung und die Rahmenstruktur derart relativ zueinander bewegbar sind, dass in einer Zugriffsstellung von außerhalb der Vorrichtung auf die zumindest eine Führungseinrichtung zugegriffen werden kann.

Aufgrund der lösbaren Anordnung der zumindest einen Führungseinrichtung an der Rahmenstruktur kann die Führungseinrichtung entnommen werden und es kann anschließend eine bereits gereinigte Führungseinrichtung in bzw. an der Rahmenstruktur angeordnet werden. Die erfindungsgemäße Kombination der vorgenannten Merkmale ermöglicht es, dass die Reinigung der Vorrichtung wesentlich schneller durchgeführt werden kann. Durch eine einzige Bewegung werden rasch sämtliche an der Halteeinrichtung befindlichen Speicher- und Abgabestationen von der zumindest einen Führungseinrichtung fortbewegt, diese entnommen und durch eine saubere Führungseinrichtung ersetzt. Ein mühsames Reinigen einer festverbauten Führungseinrichtung, wie dies beim Stand der Technik notwendig ist, entfällt.

Abhängig von der zu erwartenden Art der Medikamentenzusammenstellungen und der Anzahl der zu verpackenden Medikamentenportionen können bei der erfindungsgemäßen Vorrichtung eine Führungseinrichtung oder eine Mehrzahl von Führungseinrichtungen genutzt werden. Ist zum Beispiel zu erwarten, dass nur eine relativ kleine Anzahl von Medikamentenzusammenstellungen zu verpacken sind, kann lediglich eine Führungseinrichtung mit lediglich einem inneren Führungskanal verwendet werden, wobei Medikamentenportionen über die Aufnahmeöffnungen in den Führungskanal gelangen und über die Abgabeöffnung wieder austreten.

Alternativ kann eine Führungseinrichtung mit einer Mehrzahl von Führungskanälen verwendet werden, wobei dann jedem Führungskanal eine Mehrzahl von Aufnahmeöffnungen und eine Abgabeöffnung zugeordnet ist. Es ist auch denkbar, eine Mehrzahl von Führungseinrichtungen mit einem oder mehreren Führungskanälen zu verwenden.

Die Halteeinrichtung für die Speicher- und Abgabestationen ist vorzugsweise verschwenkbar an beispielsweise der Rahmenstruktur befestigt. In einem solchen Fall kann die komplette Halteeinrichtung samt den an dieser befestigten Speicher- und Abgabestationen von der bzw. den Führungseinrichtungen weggeschwenkt werden, so dass ein direkter Zugriff auf die Führungseinrichtung(en) möglich ist. Eine entsprechende Ausgestaltung der Vorrichtung ist konstruktiv einfach und kostengünstig zu realisieren.

Alternativ zu der Verschwenkung der zumindest einen Halteeinrichtung an beispielsweise der Rahmenstruktur ist es möglich, die zumindest eine Halteeinrichtung und die Führungseinrichtung(en) parallel zueinander zu verschieben, d.h. die Rahmenstruktur relativ zu einer ortsfesten Halteeinrichtung oder eine Halteeinrichtung relativ zu einer ortsfesten Rahmenstruktur. Dazu ist ein dem Fachmann hinlänglich bekannter Verschiebemechanismus in der Vorrichtung zu verbauen.

Wie bereits angedeutet, ist die oder sind die Führungseinrichtung(en) lösbar an der Rahmenstruktur angeordnet bzw. befestigt. Um ein möglichst rasches Lösen von der Rahmenstruktur zu ermöglichen, ist es bei einer bevorzugten Ausführungsform vorgesehen, dass die zumindest eine Führungseinrichtung derart ausgebildet ist, dass eine formschlüssige lösbare Verbindung zwischen der Führungseinrichtung und der Rahmenstruktur besteht. Dies hat ferner den Vorteil, dass zum Lösen der Führungseinrichtung von der Rahmenstruktur kein spezielles Werkzeug notwendig ist. Erfindungsgemäß kann die Führungseinrichtung, oder ein Verbund von mehreren Führungseinrichtungen, beispielsweise an einer speziellen Halterung der Rahmenstruktur eingehängt sein. Eine weitere Fixierung der Führungseinrichtung ist nicht unbedingt notwendig, da diese beim "Schließen" der Vorrichtung durch die Halteeinrichtung bzw. die Halteeinrichtungen selber fixiert ist.

Neben der bzw. den Führungseinrichtungen sind die Medikamentenrutschen Bauteile, welche stark mit Medikamentenfragmenten verunreinigt werden, so dass auch eine häufige Reinigung der Medikamentenrutschen notwendig ist, insbesondere wenn bei einer Medikamentenrutsche eine Speicher- und Abgabestation mit einem Medikament, welches von dem vorher dort gelagerten Medikament abweicht, verwendet wird. Beim Stand der Technik sind die Medikamentenrutschen üblicherweise integraler Bestandteil der Halteeinrichtung, der Speicher- und Abgabestationen oder der Führungseinrichtung. Dies führt dazu das, dass die vorgenannten Bauteile einen komplizierten und damit aufwendig zu reinigenden Aufbau aufweisen. Erfindungsgemäß ist es vorgesehen, dass die Medikamentenrutschen lösbar bei den Halterungen der zumindest einen Halteeinrichtung befestigt sind, so dass diese zur Reinigung einfach entnommen und durch gereinigte Medikamentenrutschen ersetzt werden können. Aus bereits oben genannten Gründen ist es besonders bevorzugt, dass die Medikamentenrutschen derart ausgebildet sind, dass eine formschlüssige lösbare Verbindung zwischen den Medikamentenrutschen und einer Halteeinrichtung besteht.

Die Sammelvorrichtung kann beispielsweise als Förderband ausgebildet sein, welches abgegebene Medikamentenportionen zu der Verpackungsvorrichtung transportiert. Bei entsprechender Ausbildung des Förderbandes, beispielsweise mit auf dem Förderband angeordneten Trennmitteln, können auch mehrere Medikamentenzusammenstellungen gleichzeitig mit dem Förderband transportiert werden. Es ist jedoch unpraktisch und im Hinblick auf die Zuverlässigkeit der Separierung der einzelnen Medikamentenzusammenstellungen nur schwer möglich, das Förderband mit einer Vielzahl von Trennmitteln zu versehen.

Bei einer bevorzugten Ausführungsform der erfindungsgemäßen Vorrichtung ist es daher vorgesehen, dass die Sammelvorrichtung eine Mehrzahl von Sammeleinrichtungen umfasst, die als temporäre Medikamentenspeicher dienen. Regelmäßig ist dabei eine Sammeleinrichtung einer Führungseinrichtung zugeordnet, so dass parallel mehrere Medikamentenzusammenstellungen erstellt werden können, die dann nach Fertigstellung, beispielsweise durch ein Öffnen einer Verschlussklappe einer Sammeleinrichtung, einem Trichter oder dergleichen übergeben werden können, von wo aus sie zu der Verpackungsvorrichtung gelangen.

Alternativ können die Sammeleinrichtungen auch an einem umlaufenden Transportband befestigt sein und unter der bzw. den Führungseinrichtungen vorbeigeführt werden, so dass jede Sammeleinrichtung an jeder Führungseinrichtung (und damit an jeder Speicher- und Abgabestation) vorbeigeführt werden kann, was die Anzahl unterschiedlicher Medikamentenportionen, die für eine Medikamentenzusammenstellung genutzt werden können, erheblich erhöht. Sobald eine Sammeleinrichtung mittels des Transportbandes an bzw. über der Verpackungsvorrichtung vorbei geführt wird, werden die in der Sammeleinrichtung zwischengelagerten Medikamentenportionen an die Verpackungsvorrichtung übergegeben.

Um zu vermeiden, dass Medikamentenfragmente an den Medikamentenrutschen oder der bzw. den Führungseinrichtungen hängen bleiben und von nachfolgenden Medikamentenportionen aufgenommen oder mitgerissen werden, ist es bei einer bevorzugten Ausführungsform vorgesehen, dass die Medikamentenrutschen und/oder die Führungseinrichtung innen eine Antihaftbeschichtung aufweisen. Eine Anhaftung von sich beim Betrieb bildenden Medikamentenfragmenten wird vermindert, diese Fallen durch die Vorrichtung nach unten und können in speziell dafür vorgesehenen Bereichen abgeführt werden.

Bei der Reinigung der Vorrichtung werden regelmäßig sämtliche Medikamentenrutschen entnommen und durch gereinigte Medikamentenrutschen ersetzt. Die Anzahl dieser Medikamentenrutschen ist erheblich, so dass es vorkommen kann, dass beim Ersetzen von verunreinigten Medikamentenrutschen eine oder mehrere Halterungen nicht mit einer gereinigten Medikamentenrutsche versehen werden. Dies hat zur Folge, dass die Medikamentenportionen bei diesen Stellen nach Abgabe durch die Abgabestation nicht wie gewünscht in die zugeordnete Führungseinrichtung gelangen, was wiederrum zur Folge hat, dass die Medikamentenportion nicht wie vorgesehen zu der Medikamentenzusammenstellung gelangt, so dass diese fehlerhaft ist. Um zu vermeiden, dass bei dem Reinigen der Vorrichtung ein Wiedereinsetzen einer Medikamentenrutsche übersehen wird, ist es bei einer bevorzugten Ausführungsform vorgesehen, dass die Vorrichtung eine Mehrzahl von Sensoreinrichtungen aufweist, die das Vorhandensein sämtlicher Medikamentenrutschen erfassen. Wird festgestellt, dass nach Schließen der Vorrichtung eine oder mehrere Medikamentenrutschen fehlen, kann ein Signalton oder eine anderer Hinweis, beispielsweise eine Meldung auf einer Anzeigeeinrichtung, ausgegeben werden, der bzw. die zum Einsetzen der fehlenden Medikamentenrutschen auffordert.

Im Nachfolgenden wird die Erfindung unter Bezugnahme auf die beigefügte Zeichnung anhand mehrerer bevorzugter Ausführungsformen beschrieben, wobei
Figur 1 eine Schnittansicht einer ersten Ausführungsform der erfindungsgemäßen Vorrichtung zeigt;
Figur 2 eine Schnittansicht einer zweiten Ausführungsform der erfindungsgemäßen Vorrichtung zeigt;
die Figuren 3a bis 3c Detailansichten eines Abschnittes der zweiten Ausführungsform zeigen;
Figuren 4a und 4b weitere Detailansichten eines Abschnitts der zweiten Ausführungsform zeigen;
Figuren 5a bis 5c Detailansichten einer Halteeinrichtung mit Speicher- und Abgabestationen und Medikamentenrutschen zeigen; und
Figuren 6a und 6b Detailansichten einer dritten Ausführungsform der erfindungsgemäßen Vorrichtung zeigen.

Figur 1 zeigt eine Schnittansicht durch eine erste Ausführungsform der erfindungsgemäßen Vorrichtung zum Verpacken von Medikamentenportionen. Bei dieser ersten Ausführungsform sind eine Mehrzahl von Führungseinrichtungen (20) verbaut, die als längliche Fallrohre mit einer Mehrzahl von Aufnahmeöffnungen 21 und einer Abgabeöffnung 22 ausgeführt sind, wobei die Aufnahmeöffnungen 21 und Abgabeöffnungen 22 in Figur 1 lediglich angedeutet sind. Bei der gezeigten Ausführungsform ist eine Mehrzahl von Führungseinrichtungen parallel nebeneinander angeordnet und bildet ein Bündel von Führungseinrichtungen, wobei die Führungseinrichtungen untereinander verbunden sein können. Zwei solcher Bündel sind parallel hintereinander angeordnet, was jedoch bei Figur 1 nicht zu erkennen ist (siehe dazu Figur 3a). Die einzelnen Führungseinrichtungen sind jeweils an einer Aufhängung 13 einer Rahmenstruktur 10 eingehängt, so dass eine formschlüssige Verbindung zwischen den Führungseinrichtungen und den Aufhängungen gebildet ist. Jede Führungseinrichtung umfasst einen (in Figur 1 nicht zu erkennen) Führungskanal, dem Medikamentenportionen über die Aufnahmeöffnungen 21 zugeführt werden.

Die Rahmenstruktur 10 umfasst zumindest einen horizontalen Träger 11 und zumindest zwei vertikale Träger 12 bei den Rändern der Bündel von Führungseinrichtungen, wobei an dem horizontalen Träger 11 die Aufhängungen 13 befestigt sind. Die Rahmenstruktur 10 bildet eine innerhalb der Vorrichtung angeordnete Struktur, an welcher die Führungseinrichtungen lösbar befestigt sind, die Führungseinrichtungen selber bilden aber keinen Teil der inneren Stützstruktur der erfindungsgemäßen Vorrichtung, sondern können vollständig aus der Vorrichtung entnommen werden, ohne die innere Stützstruktur zu beeinträchtigen.

Die erfindungsgemäße Vorrichtung umfasst ferner eine Halteeinrichtung 40, die bei der Darstellung gemäß Figur 1 im Hintergrund zu erkennen ist, und die detaillierter unter Bezugnahme auf nachfolgende Figuren beschrieben wird. Die Halteeinrichtung 40 dient dazu, eine Mehrzahl von Medikamentenrutschen und Speicher- und Abgabestationen zu halten und in Bezug auf die Führungseinrichtungen auszurichten.

Unterhalb der Führungseinrichtungen 20 ist eine Sammelvorrichtung 50 angeordnet, wobei diese bei der gezeigten ersten Ausführungsform eine Mehrzahl von Sammeleinrichtungen 52 umfasst, die an einem (lediglich angedeuteten) umlaufenden Transportband 53 befestigt sind und unterhalb der Führungseinrichtungen fortbewegt werden. Dadurch ist jede Sammeleinrichtung 52 für einen gewissen Zeitraum an jeder Führungseinrichtung ausgerichtet, so dass Medikamentenportionen von jeder Führungseinrichtung in eine bestimmte Sammeleinrichtung übergeben werden können. Die Sammelvorrichtung 50 umfasst ferner einen Trichter 51, in welchen die gesammelten Medikamentenportionen von den Sammeleinrichtungen 52 (beispielsweise durch Öffnen einer Schließklappe bei einer bestimmten Position über dem Trichter) übergeben werden. Von dem Trichter 51 gelangen die von den Medikamentenportionen gebildeten Medikamentenzusammenstellungen zu einer lediglich schematisch dargestellten Verpackungsvorrichtung 60, mit welcher die Medikamentenzusammenstellungen verpackt werden. Ob die Medikamentenzusammenstellungen beispielsweise verblistert oder anderweitig verpackt werden, hängt von den jeweiligen Gegebenheiten ab.

Die Verpackungsvorrichtung 60, die Sammelvorrichtung 50 sowie die (nicht dargestellten) Speicher- und Abgabestationen sind mit einer Steuereinrichtung 60 gekoppelt, über welche die einzelne Bauteile der erfindungsgemäßen Vorrichtung angesteuert werden.

Figur 2 zeigt eine Schnittansicht einer zweiten Ausführungsform der erfindungsgemäßen Vorrichtung, wobei die zweite Ausführungsform in weiten Teilen mit der ersten Ausführungsform übereinstimmt und nachfolgend lediglich jene Aspekte beschrieben sind, die von der ersten Ausführungsform abweichen.

Wie es im oberen Teil von Figur 2 zu erkennen ist, sind die Führungseinrichtungen der zweiten Ausführungsform lediglich über zwei Aufhängungen 13 innerhalb der Vorrichtung befestigt, d. h. die Bündel von Führungseinrichtungen 20 sind jeweils zu einem oder zwei Paketen zusammengefasst. Die Pakete an Führungseinrichtungen können nur als Ganzes entnommen werden, was zwar im Hinblick auf die Zeitdauer des Ersetzens der Führungseinrichtungen vorteilhaft ist, jedoch auch bedingt, dass stets eine Mehrzahl von Führungseinrichtungen ersetzt wird.

Unter den Führungseinrichtungen ist auch bei dieser Ausführungsform eine Sammelvorrichtung 50 angeordnet, diese umfasst jedoch nicht, wie dies bei der ersten Ausführungsform der Fall war, eine Mehrzahl von Sammeleinrichtungen, sondern lediglich einen großen Sammeltrichter 51, der die Medikamentenzusammenstellungen einer Verpackungsvorrichtung 60 zuführt, die mit einer Steuereinrichtung 70 gekoppelt ist. Auch bei dieser Ausführungsform sind die (nicht dargestellten) Speicher- und Abgabestationen mit der Steuereinrichtung 70 gekoppelt, so dass diese jeweils einzeln zum Abgeben von Medikamentenportionen angesteuert werden können.

Die erfindungsgemäße Vorrichtung ist nicht auf die beiden vorgenannten Ausführungsformen beschränkt. So können beispielsweise spezielle Merkmale einer Ausführungsform mit Merkmalen einer anderen Ausführungsform kombiniert werden. Beispielsweise ist es denkbar, eine Sammelvorrichtung mit einer Mehrzahl von Sammeleinrichtungen mit der Art und Weise der Ausgestaltung der Führungseinrichtungen gemäß der zweiten Ausführungsform zu kombinieren.

Figuren 3a und 3b zeigen Detailansichten eines Abschnitts der zweiten Ausführungsform. Wie dies bei beiden Figuren zu erkennen ist, umfasst die Vorrichtung zwei Bündel von parallelen hintereinander angeordneten Führungseinrichtungen 20, wobei die Führungseinrichtungen bzw. die Bündel derart angeordnet sind, dass die Aufnahmeöffnungen 21 der Führungseinrichtungen 20 entgegengesetzt und von der mittleren Ebene zwischen den Bündeln aus wegführend angeordnet sind. Eine entsprechende Anordnung der Führungseinrichtungen ist insbesondere dann sinnvoll, wenn, wie dies im Hinblick auf die Figuren 4a und 4b genauer gezeigt wird, zwei Halteeinrichtungen 40 mit jeweils einer Mehrzahl von Speicher- und Abgabestationen verbaut sind.

Erfindungsgemäß ist es vorgesehen, dass die zumindest eine Halteeinrichtung 40 und die Rahmenstruktur 10 derart an bzw. in der Vorrichtung befestigt sind, dass die Halteeinrichtung 40 und die Rahmenstruktur 10 derart relativ zueinander bewegbar sind, dass in einer Zugriffsstellung von außen auf die Führungseinrichtungen 20 zugegriffen werden kann. Bei der zweiten Ausführungsform der erfindungsgemäßen Vorrichtung ist eine solche Relativbewegung der Rahmenstruktur und der Halteeinrichtung zueinander realisiert, indem die Halteeinrichtung 40 verschwenkbar angeordnet ist.

Wie dies insbesondere Figur 3a zu entnehmen ist, ist die Halteeinrichtung 40 als eine Art Tür ausgebildet, die eine vertikale Halteebene 45 und im Wesentlichen horizontale und vertikale Rahmenelemente 46 und 47 umfasst, wobei die Rahmenelemente 46 und 47, wie dies noch unter Bezugnahme auf die Figur 3c beschrieben wird, eine Art Schutzrahmen für die Mehrzahl von Speicher- und Abgabestationen bilden.

Wie bereits angedeutet, bedingt die Art und Weise der Anordnung der Führungseinrichtungen 20, dass die erste und die zweite Ausführungsform der erfindungsgemäßen Vorrichtung jeweils zwei Halteeinrichtungen 40 umfassen, die im Hinblick auf die Führungseinrichtungen verschwenkbar sind, und zwar um die in Figuren 3a und 3b angedeuteten Schwenkachsen SA1 und SA2. Um eine solche Verschwenkung zu realisieren sind entweder an dem "hinteren" vertikalen Träger 12, oder anderen zusätzlichen Bauteilen der Rahmenstruktur 10 oder der Vorrichtung selber, entsprechende Schwenkgelenke angeordnet. In Figur 3a ist ein entsprechendes Schwenkgelenk 14 für die (nicht dargestellte) zweite Halteeinrichtung 40 angedeutet.

Figur 3b zeigt eine Hinteransicht der Darstellung gemäß Figur 3a, wobei gut zu erkennen ist, dass die beiden Bündel an Führungseinrichtungen "Rücken an Rücken" liegen und die jeweiligen Aufnahmeöffnungen 21 entgegengesetzt voneinander angeordnet sind. Die Führungseinrichtungen weisen bei der Ausführungsform also "außen", sprich von der Mittelebene der Vorrichtung weg, eine Mehrzahl von Aufnahmeöffnungen 21 auf.

In Figur 3b ist lediglich auf der rechten Seite eine Halteeinrichtung 40 dargestellt. Diese umfasst, wie dies unter Bezugnahme auf Figur 3c detaillierter beschrieben wird, eine Mehrzahl von Speicher- und Abgabestationen, von denen der Übersicht halber lediglich die Abgabestationen 32 angedeutet sind.

Jeder Abgabestation ist eine lediglich angedeutet Medikamentenrutsche 42 zugeordnet, die sich durch die Halteebene 45 erstreckt und eine Verbindung zwischen dem Medikamentenabgabekanal der Abgabestation und den Aufnahmeöffnungen der Führungseinrichtungen schafft. Die Abgabestationen selber erstrecken sich also selber mit keinem Abschnitt durch die Halteebene, sondern sind "von außen" an dieser angeordnet bzw. befestigt.

Figur 3c veranschaulicht, wie die Abgabestationen 32 der Speicher- und Abgabestationen an bzw. bei der Halteeinrichtung 40 angeordnet sind. Die Speicher- und Abgabestationen sind in einer Matrix angeordnet, welche von den horizontalen und vertikalen Rahmenelementen 46, 47 der Halteeinrichtung umgeben und geschützt ist. Die Abgabestationen 32 sind (lösbar) an der Halteebene 45 der Halteeinrichtung 40 befestigt und (die nicht gezeigten) Vorratsspeicher 31 sind lösbar auf die Abgabestationen 32 aufsetzbar.

Figuren 4a und 4b zeigen Detailansichten von Abschnitten der zweiten Ausführungsform, wobei bei diesen Figuren zwei Halteeinrichtungen 40 dargestellt sind, welche verschwenkbar innerhalb der Vorrichtung angeordnet sind. Wie dies in den Figuren 3a, 3b angedeutet ist, sind die Halteeinrichtungen 40 mit (hier nicht dargestellten) Schwenkgelenken schwenkbar in der Vorrichtung gelagert.

In den Figuren ist die "hintere" bzw. "linke" Halteeinrichtung 40 in einem geschlossenen Zustand dargestellt, d.h. in einem Zustand, in dem die Speicher- und Abgabestationen und die Medikamentenrutschen an den Führungseinrichtungen ausgerichtet sind. Die "vordere" bzw. "rechte" Halteeinrichtung 40 ist bereits etwas von den Führungseinrichtungen weggeschwenkt, und zwar an der Schwenkachse SA2. Durch das Auf- bzw. Wegschwenken der kompletten Halteeinrichtung 40 kann auf sämtliche Führungseinrichtungen 20 innerhalb der Vorrichtung und die Medikamentenrutschen der Halteeinrichtung zugegriffen werden. Die in den Figuren 4a und 4b gezeigte Stellung ist für einen ungehinderten Zugriff auf die vorgenannten Bauteile jedoch noch nicht geeignet. Für einen ungehinderten Zugriff muss die Halteeinrichtung 40 noch weiter von den Führungseinrichtungen weggeschwenkt werden.

Wie dies in Figur 4b gezeigt ist, können die Führungseinrichtungen 20 mehrteilig, insbesondere zweiteilig ausgebildet sein, wobei bei der gezeigten Ausführungsform eine einer Halteeinrichtung 40 zugewandte Hälfte 20a die Aufnahmeöffnungen 21 aufweist. Eine der Mitte der Vorrichtung zugewandte Hälfte 20b umfasst einen Führungskanal 23, wobei dieser Führungskanal Vorsprünge aufweist, welche die Fallgeschwindigkeit von Medikamentenportionen innerhalb der Führungseinrichtung verlangsamen sollen. In Figur 4b ist es ferner angedeutet, dass die Führungseinrichtungen innen mit einer Antihaftbeschichtung 24 versehen sind, die ein Anhaften von abgesprungenen Medikamentenfragmenten verhindern soll.

Bei der gezeigten Ausführungsform umfasst jede Führungseinrichtung 20 einen Führungskanal 23. Wie bereits angedeutet, können die Führungseinrichtungen bei alternativen Ausführungsformen auch anders ausgestaltet sein. So kann zum Beispiel eine Führungseinrichtung mit einer Mehrzahl von Führungskanälen oder zwei Führungseinrichtungen mit jeweils einer Mehrzahl an Führungskanälen verwendet werden. Im einfachsten Fall kann lediglich eine Führungseinrichtung mit zumindest einem Führungskanal verwendet werden. Die jeweilige Verteilung / Anordnung der Aufnahmeöffnungen und der Abgabeöffnung(en) ist von der genauen Anzahl und Ausgestaltung der Führungskanäle abhängig.

Die Figuren 5a - 5c zeigen Detailansichten einer Halteeinrichtung 40 mit einer Mehrzahl von an dieser befestigten Abgabestationen 32, die jeweils Teil einer Speicher- und Abgabestation 30 sind. Bei der Ansicht gemäß Figur 5a sind zwei Reihen von Abgabestationen 32 und diesen zugeordnete Medikamentenrutschen fortgelassen und man kann erkennen, dass die Halteebene 45 der Halteeinrichtung 40 eine Mehrzahl von Halterungen 41 aufweist. Die Halterungen 41 sind bei dieser Ausführungsform als Öffnungen in der Halteebene 45 ausgeführt, und in diesen Öffnungen sind die Medikamentenrutschen 42 formschlüssig und lösbar angeordnet (siehe dazu Figuren 5b, 5c). Bei den Halterungen 41 sind jeweils Vorsprünge 48 ausgebildet, an welchen die Abgabestationen 32 der Speicher- und Abgabestationen 30 befestigt werden können.

Wie man insbesondere Figur 5b entnehmen kann, ist üblicherweise in jeder Halterung 41 eine Medikamentenrutsche 42 angeordnet, über welche die Medikamentenportionen von den Abgabekanälen der Abgabestationen in die Führungseinrichtungen geleitet werden.

Wie bereits beschrieben, ist es besonders bevorzugt, dass die Medikamentenrutschen 42 formschlüssig bei den Halterungen 41 angeordnet sind. Wie man Figur 5c entnehmen kann, sind die Medikamentenrutschen 42 bei der gezeigten Ausführungsform einfach in die Halterungen 41 eingesetzt, wobei die Aufnahmeöffnungen 43 an den Medikamentenabgabekanälen 33 der Abgabestationen 32 anliegen. Die Abgabeöffnungen 44 der Medikamentenrutschen sind (im geschlossenen Zustand der Vorrichtung) an den Aufnahmeöffnungen der Führungseinrichtungen ausgerichtet.

In Figur 5c ist es ferner angedeutet, dass die Medikamentenrutschen eine Antihaftbeschichtung 49b aufweisen, die das Anhaften von Medikamentenfragmenten verhindert bzw. erschwert. Ferner umfasst die Halteeinrichtung 40 bei der gezeigten Ausführungsform eine Mehrzahl von Sensoren 49a, die ein Vorhandensein der Medikamentenrutschen erfassen. Die Anordnung und Anzahl der Sensoren ist von deren genauem Aufbau abhängig und soll hier lediglich angedeutet sein. Die Sensoren können mit der Steuereinrichtung der Vorrichtung verbunden sein, und ein Fehlen einer Medikamentenrutsche kann zentral angezeigt werden. Zusätzlich ist es denkbar, dass die Sensoren den Verschmutzungsgrad der Medikamentenrutschen ermitteln und an die Steuereinrichtung übermitteln.

Die Figuren 6a und 6b zeigen Detailansichten einer dritten Ausführungsform der erfindungsgemäßen Vorrichtung. Bei dieser dritten Ausführungsform ist, anders als bei den beiden zuvor beschriebenen Ausführungsformen, nicht eine Doppellage von Führungseinrichtungen verbaut, die jeweils nur zu einer Seite hin Aufnahmeöffnungen aufweisen, sondern eine einzelne Lage von parallel angeordneten Führungseinrichtungen, die zu beiden Seiten der Führungseinrichtung Aufnahmeöffnungen 21 aufweisen, wobei in den Figuren 6a und 6b lediglich die Aufnahmeöffnungen 21 gezeigt sind, die nicht von einer Halteeinrichtung 40 verdeckt sind. Bei der gezeigten Ausführungsform können Medikamentenportionen von Speicher- und Abgabestationen zu beiden Seiten der Führungseinrichtungen in diese abgegeben werden.

Bei der ersten und der zweiten Ausführungsform der erfindungsgemäßen Vorrichtung waren die Halteeinrichtungen schwenkbar in der Vorrichtung angeordnet. Die erfindungsgemäß notwendige Möglichkeit zur Relativbewegung der Halteeinrichtungen oder der Führungseinrichtungen wird bei der dritten Ausführungsform anders realisiert, nämlich durch Bereitstellung eines Schiebemechanismus am unteren Ende der Halteeinrichtung 40. Auf einer Bodenplatte 100 der erfindungsgemäßen Vorrichtung ist eine Führungsschiene 101 angeordnet, in welcher Rollen 102 am unteren Ende der Halteeinrichtung geführt sind. Vergleichbar mit einer Schiebetür kann die Halteeinrichtung 40 mit sämtlichen Speicher- und Abgabestationen und Medikamentenrutschen von den Führungseinrichtungen 20 weggeschoben werden, wodurch die Möglichkeit eines Zugriffes auf die Führungseinrichtungen und die Medikamentenrutschen gegeben ist. Alternativ ist es möglich, die Rahmenstruktur 10 innerhalb der Vorrichtung verschiebbar zu lagern, so dass man die Führungseinrichtungen aus dem Verbund Halteeinrichtung/Führungseinrichtungen/Halteeinrichtung herausziehen kann.

Die beiden in Bezug auf die dritte Ausführungsform der erfindungsgemäßen Vorrichtung beschriebenen speziellen Merkmale können selbstverständlich mit anderen, lediglich im Hinblick auf die erste und zweite Ausführungsform der Erfindung beschriebenen Merkmale kombiniert werden.

## Patentansprüche

1. Vorrichtung (1) zum Verpacken von Medikamentenportionen, aufweisend
eine Rahmenstruktur (10), an welcher zumindest eine Führungseinrichtung (20) befestigt ist, wobei die Führungseinrichtung (20) eine Mehrzahl von Aufnahmeöffnungen (21) und zumindest eine Abgabeöffnung (22) aufweist,
eine Mehrzahl von Speicher- und Abgabestationen (30) zum Abgeben einzelner Medikamentenportionen, wobei die Speicher- und Abgabestationen (30) einen Vorratsspeicher (31) für Medikamentenportionen und eine Abgabestation (32) mit einem Medikamentenabgabekanal (33) zum Abgeben von einzelnen Medikamentenportionen aufweisen,
zumindest eine Halteeinrichtung (40) für Speicher- und Abgabestationen (30), wobei die Halteeinrichtung (40) eine Mehrzahl von Halterungen (41) aufweist, bei welchen jeweils eine Medikamentenrutsche (42) mit einer Aufnahmeöffnung (43) und einer Abgabeöffnung (44) und eine Speicher- und Abgabestation (20) derart angeordnet sind, dass die Aufnahmeöffnungen (43) der Medikamentenrutschen (42) den Medikamentenabgabekanälen (33) der Abgabestationen (32) und die Abgabeöffnungen (44) der Medikamentenrutschen (42) den Aufnahmeöffnungen (21) der zumindest einen Führungseinrichtung (20) zugeordnet sind,
zumindest einer Sammelvorrichtung (50) zum Aufnehmen von Medikamentenportionen von der zumindest einen Führungseinrichtung (20) und Weiterleiten an eine Verpackungsvorrichtung (60), welche die bereitgestellten Medikamentenportionen verpackt,
**dadurch gekennzeichnet,**
**dass** die zumindest eine Führungseinrichtung (20) lösbar an der Rahmenstruktur (10) angeordnet ist und
**dass** die zumindest eine Halteeinrichtung (40) und die Rahmenstruktur (10) derart an bzw. in der Vorrichtung (1) befestigt sind, dass die Halteeinrichtung (40) und die Rahmenstruktur (10) derart relativ zueinander bewegbar sind, dass in einer Zugriffsstellung von außerhalb der Vorrichtung (1) auf die zumindest eine Führungseinrichtung (20) zugegriffen werden kann.

2. Vorrichtung (1) zum Verpacken von Medikamentenportionen nach Anspruch 1, **dadurch gekennzeichnet, dass** die zumindest eine Haltereinrichtung (40) verschwenkbar gelagert ist.

3. Vorrichtung (1) zum Verpacken von Medikamentenportionen nach Anspruch 1 oder 2, **dadurch gekennzeichnet, dass** die zumindest eine Führungseinrichtung (20) derart ausgebildet ist, dass eine formschlüssige lösbare Verbindung zwischen der Führungseinrichtung (20) und der Rahmenstruktur (10) besteht.

4. Vorrichtung (1) zum Verpacken von Medikamentenportionen nach einem der Ansprüche 1 - 3, **dadurch gekennzeichnet, dass** die Medikamentenrutschen (42) lösbar bei den Halterungen (41) der zumindest einen Halteeinrichtung (40) befestigt sind.

5. Vorrichtung (1) zum Verpacken von Medikamentenportionen nach Anspruch 4, **dadurch gekennzeichnet, dass** die Medikamentenrutschen (42) derart ausgebildet sind, dass eine formschlüssige Verbindung zwischen den Medikamentenrutschen (41) und der Halteeinrichtung (40) besteht.

6. Vorrichtung (1) zum Verpacken von Medikamentenportionen nach einem der Ansprüche 1 - 5, **dadurch gekennzeichnet, dass** die Sammelvorrichtung (50) eine Mehrzahl von Sammeleinrichtungen (52) umfasst, die als temporärer Medikamentenspeicher dienen.

7. Vorrichtung (1) zum Verpacken von Medikamentenportionen nach einem der Ansprüche 1 - 6, **dadurch gekennzeichnet, dass** die Medikamentenrutschen (42) und / oder die Führungseinrichtungen (20) innen eine Antihaftbeschichtung (24, 42b) aufweisen.

8. Vorrichtung (1) zum Verpacken von Medikamentenportionen nach einem der Ansprüche 1 - 7, **dadurch gekennzeichnet, dass** die Vorrichtung (1) eine Mehrzahl von Sensoreinrichtungen (49a) aufweist, die das Vorhandensein der Medikamentenrutschen (41) erfassen.

## Claims

1. A device (1) for packaging medication portions, having
a frame structure (10), on which at least one guide unit (20) is fastened, wherein the guide unit (20) has a plurality of receptacle openings (21) and at least one dispensing opening (22),
a plurality of storage and dispensing stations (30) for dispensing individual medication portions, wherein the storage and dispensing stations (30) have a supply store (31) for medication portions and a dispensing station (32) having a medication dispensing channel (33) for dispensing individual medication portions,
at least one holding unit (40) for storage and dispensing stations (30), wherein the holding unit (40) has a plurality of mounts (41), in each of which a medication slide (42) having a receptacle opening (43) and a dispensing opening (44) and a storage and dispensing station (20) are arranged such that the receptacle openings (43) of the medication slides (42) are associated with the medication dispensing channels (33) of the dispensing stations (32) and the dispensing openings (44) of the medication slides (42) are associated with the receptacle openings (21) of the at least one guide unit (20),
at least one collecting device (50) for receiving medication portions from the at least one guide unit (20) and relaying them to a packaging device (60), which packages the provided medication portions,
**characterized in that**
the at least one guide unit (20) is removably arranged on the frame structure (10) and
the at least one holding unit (40) and the frame structure (10) are fastened on or in the device (1) such that the holding unit (40) and the frame structure (10) are movable relative to one another such that the at least one guide unit (20) can be accessed from outside the device (1) in an access position.

2. The device (1) for packaging medication portions as claimed in claim 1, **characterized in that** the at least one holding unit (40) is mounted so it is pivotable.

3. The device (1) for packaging medication portions as claimed in claim 1 or 2, **characterized in that** the at least one guide unit (20) is implemented such that a formfitting removable connection exists between the guide unit (20) and the frame structure (10).

4. The device (1) for packaging medication portions as claimed in any one of claims 1 to 3, **characterized in that** the medication slides (42) are removably fastened on the mounts (41) of the at least one holding unit (40).

5. The device (1) for packaging medication portions as claimed in claim 4, **characterized in that** the medication slides (42) are implemented such that a formfitting connection exists between the medication slides (41) and the holding unit (40).

6. The device (1) for packaging medication portions as claimed in any one of claims 1 to 5, **characterized in that** the collecting device (50) comprises a plurality of collecting units (52), which are used as temporary medication stores.

7. The device (1) for packaging medication portions as claimed in any one of claims 1 to 6, **characterized in that** the medication slides (42) and/or the guide units (20) have an antistick coating (24, 42b) on the inside.

8. The device (1) for packaging medication portions as claimed in any one of claims 1 to 7, **characterized in that** the device (1) has a plurality of sensor units (49a) which detect the presence of the medication slides (41).

## Revendications

1. Dispositif (1) d'emballage de portions de médicament, présentant
une structure en cadre (10) à laquelle est fixé au moins un dispositif de guidage (20), le dispositif de guidage (20) présentant une multitude d'orifices récepteurs (21) et au moins un orifice distributeur (22),
une pluralité de stations d'accumulation et de distribution (30) pour la distribution de portions individuelles de médicament, les stations d'accumulation et de distribution (30) présentant une réserve (31) pour des portions de médicament et une station de distribution (32) comportant un canal de distribution de médicament (33) pour la distribution de portions individuelles de médicament,
au moins un dispositif de retenue (40) pour les stations d'accumulation et de distribution (30), le dispositif de retenue (40) présentant une pluralité de supports (41) dans lesquels respectivement une goulotte à médicament (42) dotée d'un orifice récepteur (43) et d'un orifice distributeur (44) et une station d'accumulation et de distribution (20) sont disposées de manière à ce que les orifices récepteurs (43) des goulottes à médicament (42) soient associés aux canaux de distribution de médicament (33) des stations de distribution (32) et les orifices distributeurs (44) des goulottes à médicament (42) aux orifices récepteurs (21) de l'au moins un dispositif de guidage (20),
au moins un dispositif de collecte (50) destiné à recevoir des portions de médicament de la part de l'au moins un dispositif de guidage (20) et à les retransmettre vers un dispositif d'emballage (60) qui emballe les portions de médicament mises à disposition,
**caractérisé en ce que**
l'au moins un dispositif de guidage (20) est disposé de manière amovible au niveau de la structure en cadre (10) et
que l'au moins un dispositif de retenue (40) et la structure en cadre (10) sont fixés au ou dans le dispositif (1) de manière à ce que le dispositif de retenue (40) et la structure en cadre (10) soient mobiles l'un par rapport à l'autre de telle sorte que, dans une position d'intervention depuis l'extérieur du dispositif (1), on puisse intervenir sur l'au moins un dispositif de guidage (20).

2. Dispositif (1) d'emballage de portions de médicament selon la revendication 1, **caractérisé en ce que** l'au moins un dispositif de retenue (40) s'appuie de manière pivotable.

3. Dispositif (1) d'emballage de portions de médicament selon la revendication 1 ou 2, **caractérisé en ce que** l'au moins un dispositif de guidage (20) est réalisé de manière à ce qu'une connexion dissociable en correspondance géométrique soit établie entre le dispositif de guidage (20) et la structure en cadre (10) .

4. Dispositif (1) d'emballage de portions de médicament selon une des revendications 1 à 3, **caractérisé en ce que** les goulottes à médicament (42) sont fixées de manière amovible au support (41) de l'au moins un dispositif de retenue (40).

5. Dispositif (1) d'emballage de portions de médicament selon la revendication 4, **caractérisé en ce que** les goulottes à médicament (42) sont réalisées de manière à ce qu'une connexion à correspondance géométrique soit établie entre les goulottes à médicament (41) et le dispositif de retenue (40).

6. Dispositif (1) d'emballage de portions de médicament selon une des revendications 1 à 5, **caractérisé en ce que** le dispositif de collecte (50) comprend une multitude de systèmes de collecte (52) qui servent d'accumulateurs temporaires de médicament.

7. Dispositif (1) d'emballage de portions de médicament selon une des revendications 1 à 6, **caractérisé en ce que** les goulottes à médicament (42) et/les dispositifs de guidage (20) présentent à l'intérieur un revêtement antiadhésif (24, 42b).

8. Dispositif (1) d'emballage de portions de médicament selon une des revendications 1 à 7, **caractérisé en ce que** le dispositif (1) présente une pluralité de dispositifs de détection (49a) qui détectent la présence des goulottes à médicament (41).
